# EUROPÄISCHE PATENTSCHRIFT

(11) **EP 0 331 615 B1**
(45) Veröffentlichungstag und Bekanntmachung des Hinweises auf die Patenterteilung: **09.06.1993**
(21) Anmeldenummer: 89730037.2
(22) Anmeldetag: 20.02.1989
(51) Int. Cl.: H01B 13/02

(54) **Vorrichtung zum SZ-Verseilen**
Device for SZ-stranding
Dispositif de câblage SZ

(30) Priorität: 29.02.1988 DE 8802812 U
(43) Veröffentlichungstag der Anmeldung: 06.09.1989
(73) Patentinhaber: SIEMENS AKTIENGESELLSCHAFT, 80333 München (DE)
(72) Erfinder: Östreich, Ulrich, Dipl.-Ing., D-8000 München 71 (DE)

(56) Entgegenhaltungen:
- DE-A- 2 615 275
- DE-A- 3 123 171

## Beschreibung

### Vorrichtung und Verfahren zum SZ-Verseilen

Die Erfindung bezieht sich sich auf eine Vorrichtung zum SZ-Verseilen für elektrische Kabel oder Leitungen mit Hilfe einer feststehenden Führungslochscheibe und einer reversierend angetriebenen Verseilscheibe, wobei die Verseilelemente über einen von der Führungslochscheibe bis zur Verseilscheibe reichenden Rohrspeicher der Verseilscheibe zugeführt werden, und wobei jeweils ein getrennter Antrieb für die Verseilscheibe und den Rohrspeicher vorgesehen ist.

Eine solche Vorrichtung ist aus der DE-OS 31 23 171 bekannt. In dieser Druckschrift wird vorgeschlagen, den Rohrspeicher näherungsweise mit der halben Drehzahl der Verseilscheibe rotieren zu lassen. Dadurch soll gewährleistet werden, daß der Rohrspeicher über seine Länge gleichmäßig von den zu verseilenden Adern umschlungen wird.

Die beschriebene Vorrichtung löst allerdings das Problem der Rückdrehung der einzelnen Adern nicht zufriedenstellend, insbesondere dann, wenn der Rohrspeicher etwa in seiner Mitte mit einer starren Führungslochscheibe versehen ist. Auch die an der Führungslochscheibe entstehenden Reibungskräfte in Längsrichtung und in Umfangsrichtung des Rohrspeichers wirken sich nachteilig aus. Die starre Zuordnung der Drehzahlen von Verseilscheibe und Führungslochscheibe macht eine optimale Verteilung der Speicherbeseilung unabhängig vom Aderdurchmesser mit Rückdrehung durch Abrollen der Adern auf dem Speicher unmöglich.

Aus der DE-OS 26 15 275 ist eine Verseilvorrichtung bekannt, bei der zwei konzentrisch zueinander angeordnete, mit unterschiedlichem Durchmesser versehene Rohrspeicher vorgesehen sind. Da jeder dieser Rohrspeicher eine selbständige Verseillage erzeugt, müssen beide Rohrspeicher so dimensioniert und betrieben werden, daß sie sich gegenseitig möglichst nicht beeinflussen.

Der Erfindung liegt daher die Aufgabe zugrunde, die Vorrichtung der eingangs genannten Art dahingehend zu verbessern, daß die Rückdrehung der zu verseilenden Adern in zufriedenstellendem Maße gewährleistet ist.

Die Aufgabe wird erfindungsgemäß dadurch gelöst, daß der Durchmesser des Rohrspeichers zwischen dem Einfachen und dem Fünffachen des Durchmessers der Verseilelemente liegt und daß der Rohrspeicher mitsamt den ihn umschlingenden Verseilelementen außen von mindestens einem zum Rohrspeicher konzentischen, rohrförmigen Element derart umgeben ist, daß daran die Verseilelemente abrollen.

Der besondere Vorteil der Erfindung besteht darin, daß die Verseilelemente an den Stellen, an denen sie einerseits den Rohrspeicher umschlingen, während sie andererseits außen von einem rohrförmigen Element umgeben sind, mit ihrem Mantel an den beiden verschiedenen zylindrischen Flächen abrollen können. Im Querschnitt gesehen, arbeitet die erfindungsgemäße Vorrichtung somit so, daß die Verseilelemente als eine Art "Triebräder" in einem Planetengetriebe zwischen einem inneren Triebkranz (Rohrspeicher) und einem äußeren Triebkranz (umgebendes rohrförmiges Element) abrollen. Allerdings ist in diesem Planetengetriebe sehr viel Schlupf zugelassen. Ein solches doppeltes Abrollen auf zwei zylindrischen Flächen hat zur Folge, daß die Rückdrehung der Adern während des Verseilvorganges zufriedenstellend gewährleistet ist.

Eine besondere Ausgestaltung der Erfindung sieht vor, daß der Antrieb des Rohrspeichers derart regelbar ist, daß die Drehzahl des Rohrspeichers zwischen 1/2 und 3/2 der Drehzahl der Verseilscheibe veränderbar ist

Diese Ausgestaltung der Erfindung ist insofern vorteilhaft, als durch die Regelung der Drehzahl des Rohrspeichers das Maß der Rückdrehung der Verseilelemente und die Beseilung des Rohrspeichers optimiert werden kann. Durch eine besonders hohe Drehzahl des Rohrspeichers kann sogar eine Überrückdrehung der Verseilelemente erzeugt werden, die zu einem besonders festen Verseilverband führt.

Eine weitere Ausgestaltung der Erfindung sieht vor, daß der Rohrspeicher mitsamt den ihn umschlingenden Verseilelemente auf seiner gesamten Länge von einem zu ihm konzentrischen Rohr umgeben ist.

Der Vorteil dieser Ausgestaltung liegt darin, daß die Haftung der Verseilelemente an dem äußeren Rohr über die gesamte Länge des Rohrspeichers gegeben ist, so daß der Schlupf zwischen der Mantelfläche eines Verseilelementes und der zylindrischen Fläche des Rohres gering gehalten wird.

Weiterhin kann die Erfindung dadurch ausgestaltet werden, daß der Rohrspeicher mitsamt den ihn umschlingenden Verseilelemente von mehreren über die Länge des Rohrspeichers verteilten, zum Rohrspeicher konzentrischen, rohrförmigen Elementen umgeben ist, die zusammen nicht die gesamte Länge des Rohrspeichers abdecken. Es ist auch möglich, nur ein rohrförmiges Element vorzusehen, das nicht die gesamte Länge des Rohrspeichers abdeckt.

Diese Ausgestaltungen der Erfindung sind deshalb besonders vorteilhaft, weil einerseits die Verseilelemente an mindestens einer Stelle zwischen dem Rohrspeicher und dem äußeren rohrförmigen Element abrollen und somit eine zufriedenstellende Rückdrehung der Verseilelemente gewährleistet ist, während andererseits nicht die gesamte Länge des Rohrspeichers durch die konzentrischen rohrförmigen Elemente abgedeckt ist, so daß während des Verseilvorgangs die Verteilung der Umschlingungen des Rohrspeichers durch die Verseilelemente beobachtet werden kann. Dadurch kann die Drehzahl des Rohrspeichers auf Sicht optimal so eingestellt werden, daß sich die Umschlingungen der Verseilelemente um den Rohrspeicher möglichst gleichmäßig auf die Länge des Rohrspeichers verteilen.

Die Erfindung betrifft weiterhin ein Verfahren zum SZ-Verseilen für elektrische Kabel oder Leitungen, wobei mit Hilfe einer fetstehenden Führungslochscheibe Verseilelemente über einen von der Führungslochscheibe bis zur Verseilscheibe reichenden Rohrspeicher geschlungen und einer Verseilscheibe zugeführt werden, und wobei die Führungslochscheibe und der Rohrspeicher getrennt angetrieben werden. Dieses Verfahren ist dadurch gekennzeichnet, daß die Verseilelemente an mindestens einer Stelle längs des Rohrspeichers, dessen Durchmesser zwischen dem Einfachen und dem Fünffachen des Durchmessers der Verseilelemente liegt, von einem konzentrischen, rohrförmigen Element derart umgeben werden, daß die Verseilelemente auch an dem rohrförmigen Element abrollen.

Die Erfindung wird nachfolgend anhand eines Ausführungsbeispiels in einer Zeichnung dargestellt und beschrieben.

Figur 1 zeigt eine Verseilvorrichtung mit einem Rohrspeicher, der von drei rohrförmigen Elementen umgeben ist.

Figur 2 zeigt die Vorrichtung aus Figur 1 im Querschnitt.

In Figur 1 verläuft der Rohrspeicher 3 zwischen der Führungslochscheibe 1 und der Verseilscheibe 2. Der Rohrspeicher 3 ist konzentrisch zur Verseilscheibe 2 angeordnet und reicht bis zur Führungslochscheibe 1 und stellt somit einen rohrförmigen Führungs- und Speicherkörper für die Verseilelemente dar, die hier durch nur eine Ader 4 dargestellt sind. Der Rohrspeicher 3 wird von den zu verseilenden Adern 4 umschlungen, von denen in der Figur 1 nur eine dargestellt ist. Die Verseilscheibe 2 wird durch den Motor 5 angetrieben, während der Rohrspeicher 3 über einen eigenen Antrieb 6 verfügt. Über die Länge des Rohrspeichers 3 sind drei rohrförmige Elemente 7, 8, 9 verteilt, die den Rohrspeicher mitsamt den ihn umschlingenden Adern 4 konzentrisch umgeben.

In der Figur 2 ist beispielhaft eine zu verseilende Ader 4 zwischen dem Rohrspeicher 3 und dem rohrförmigen Element 7 im Querschnitt dargestellt. Der Pfeil 12 zeigt die Drehrichtung des Rohrspeichers 3 an. Der Pfeil 13 gibt die Drehrichtung der Verseilscheibe und die Bewegungsrichtung der zu verseilenden Adern an. Während des Verseilvorgangs geht die dargestellte Ader 4 in die Stellung 10 über, sofern der Verseilvorgang mit Rückdrehung, beispielsweise durch Rotation des Rohrspeichers, erfolgt. Die Stellung 11 zeigt, wie sich die zu verseilende Ader 4 während des Verseilvorgangs verhält, wenn keine Rückdrehung erfolgt.

## Patentansprüche

1. Vorrichtung zum SZ-Verseilen für elektrische Kabel oder Leitungen mit Hilfe einer feststehenden Führungslochscheibe (1) und einer reversierend angetriebenen Verseilscheibe (2), wobei die Verseilelemente (4) über einen von der Führungslochscheibe bis zur Verseilscheibe reichenden Rohrspeicher (3) der Verseilscheibe (2) zugeführt werden, und wobei jeweils ein getrennter Antrieb (5; 6) für die Verseilscheibe (2) und den Rohrspeicher (3) vorgesehen ist,
**dadurch gekennzeichnet**,
daß der Durchmesser des Rohrspeichers (3) zwischen dem Einfachen und dem Fünffachen des Durchmessers der Verseilelemente (4) liegt und daß der Rohrspeicher (3) mitsamt den ihn umschlingenden Verseilelementen (4) außen von mindestens einem zum Rohrspeicher konzentrischen, rohrförmigen Element (7, 8, 9) derart umgeben ist, daß daran die Verseilelemente (4) abrollen.

2. Vorrichtung zum SZ-Verseilen nach Anspruch 1,
**dadurch gekennzeichnet**,
daß der Antrieb (6) des Rohrspeichers (3) derart regelbar ist, daß die Drehzahl des Rohrspeichers (3) zwischen 1/2 und 3/2 der Drehzahl der Verseilscheibe (2) veränderbar ist.

3. Vorrichtung zum SZ-Verseilen nach Anspruch 1 oder 2,
**dadurch gekennzeichnet**,
daß der Rohrspeicher (3) mitsamt den ihn umschlingenden Verseilelementen (4) auf seiner gesamten Länge von einem rohrförmigen Element umgeben ist.

4. Vorrichtung zum SZ-Verseilen nach Anspruch 1 oder 2,
**dadurch gekennzeichnet**,
daß der Rohrspeicher (3) mitsamt den ihn umschlingenden Verseilelementen (4) von mehreren über die Länge des Rohrspeichers (3) verteilten rohrförmigen Elementen (7, 8, 9) umgeben ist, die zusammen nicht die gesamte Länge des Rohrspeichers (3) abdecken.

5. Vorrichtung zum SZ-Verseilen nach Anspruch 1 oder 2,
**dadurch gekennzeichnet**,
daß der Rohrspeicher (3) mitsamt den ihn umschlingenden Verseilelementen (4) von einem rohrförmigen Element umgeben ist, das nicht die gesamte Länge des Rohrspeichers (3) abdeckt.

6. Verfahren zum SZ-Verseilen für elektrische Kabel oder Leitungen, wobei mit Hilfe einer feststehenden Führungslochscheibe (1) Verseilelemente (4) über einen von der Führungslochscheibe bis zur Verseilscheibe reichenden Rohrspeicher (3) geschlungen und einer Verseilscheibe (2) zugeführt werden, und wobei die Führungslochscheibe (1) und der Rohrspeicher (3) getrennt angetrieben werden,
**dadurch gekennzeichnet**,
daß die Verseilelemente (4) an mindestens einer Stelle längs des Rohrspeichers (3), dessen Durchmeser zwischen dem Einfachen und dem Fünffachen des Durchmessers der Verseilelemente liegt, von einem konzentrischen, rohrförmigen Element (7, 8, 9) derart umgeben werden, daß die Verseilelemente (4) auch an dem rohrförmigen Element (7, 8, 9) abrollen.

## Claims

1. Device for SZ stranding of electric cables or lines with the aid of a fixed guiding lay plate (1) and a stranding plate (2) driven in a reversing fashion, the stranding elements (4) being fed to the stranding plate (2) via a tube store (3) reaching from the guiding lay plate up to the stranding plate, and in each case one separate drive (5; 6) being provided for the stranding plate (2) and the tube store (3), characterised in that the diameter of the tube store (3) is between one and five times the diameter of the stranding elements (4), and in that together with the stranding elements (4) wrapped around it the tube store (3) is surrounded on the outside by at least one tubular element (7, 8, 9) concentric with the tube store in such a way that the stranding elements (4) roll on it.

2. Device for SZ stranding according to Claim 1, characterised in that the drive (6) of the tube store (3) can be controlled in such a way that the speed of the tube store (3) can be varied between 1/2 and 3/2 of the speed of the stranding plate (2).

3. Device for SZ stranding according to Claim 1 or 2, characterised in that together with the stranding elements (4) wrapped around it the tube store (3) is surrounded over its entire length by a tubular element.

4. Device for SZ stranding according to Claim 1 or 2, characterised in that together with the stranding elements (4) wrapped around it the tube store (3) is surrounded by a plurality of tubular elements (7, 8, 9) which are distributed over the length of the tube store (3) and together do not cover the entire length of the tube store (3).

5. Device for SZ stranding according to Claim 1 or 2, characterised in that together with the stranding elements (4) wrapped around it the tube store (3) is surrounded by a tubular element which does not cover the entire length of the tube store (3).

6. Method for SZ stranding of electric cables or lines, it being the case that which the aid of a fixed guiding lay plate (1) stranding elements (4) are wound over a tube store (3) reaching from the guiding lay plate up to a stranding plate (2) and are fed to the stranding plate, and that the guiding lay plate (1) and the tube store (3) are driven separately, characterised in that at at least one point along the tube store (3), whose diameter is between one and five times the diameter of the stranding elements, the stranding elements (4) are surrounded by a concentric, tubular element (7, 8, 9) in such a way that the stranding elements (4) also roll on the tubular element (7, 8, 9).

## Revendications

1. Dispositif de câblage (SZ) pour des câbles ou des conducteurs électriques moyennant l'utilisation d'un disque perforé de guidage fixe (1) et d'une plaque de répartition (2) entraînée de façon réversible, selon lequel les éléments de câblage (4) sont envoyés à la plaque de répartition (2) par l'intermédiaire d'un accumulateur tubulaire (3) qui s'étend du disque perforé de guidage jusqu'à la plaque de répartition, et selon lequel respectivement un dispositif d'entraînement séparé (5;6) est prévu pour la plaque de répartition (2) de l'accumulateur tubulaire (3),
caractérisé par le fait
que le diamètre de l'accumulateur tubulaire (3) se situe entre une et cinq fois le diamètre des éléments de câblage (4) et que l'accumulateur tubulaire (3), y compris les éléments de câblage (4) qui l'entourent, sont entourés extérieurement par au moins un élément tubulaire (7,8,9) concentrique à l'accumulateur tubulaire, de sorte que les éléments de câblage (4) peuvent rouler sur cet élément.

2. Dispositif de câblage SZ suivant la revendication 1, caractérisé par le fait que le dispositif d'entraînement (6) de l'accumulateur tubulaire (3) est réglable de telle manière qu'on peut modifier la vitesse de rotation de l'accumulateur tubulaire (3) entre 1/2 et 3/2 de la vitesse de rotation de la plaque de répartition (2).

3. Dispositif de câblage SZ suivant la revendication 1 ou 2, caractérisé par le fait que l'accumulateur tubulaire (3) y compris les éléments de câblage (4) qui l'entourent, sont entourés sur toute leur longueur par un élément tubulaire.

4. Dispositif de câblage SZ suivant la revendication 1 ou 2, caractérisé par le fait que l'accumulateur tubulaire (3) y compris les éléments de câblage (4) qui l'entourent, sont entourés par plusieurs éléments tubulaires (7,8,9), qui sont répartis sur la longueur de l'accumulateur tubulaire (3) et ne recouvrent pas ensemble l'accumulateur tubulaire sur toute sa longueur.

5. Dispositif de câblage SZ suivant la revendication 1 ou 2, caractérisé par le fait que l'accumulateur tubulaire (3), y compris les éléments de câblage (4) qui l'entourent, sont entourés par un élément tubulaire qui ne recouvre pas l'accumulateur tubulaire (3) sur toute sa longueur.

6. Procédé de câblage SZ pour des câbles ou des conducteurs électriques, selon lequel, moyennant l'utilisation d'un disque perforé de guidage fixe (1), les éléments de câblage (4) sont enroulés par l'intermédiaire d'un accumulateur tubulaire (3) qui s'étend du disque perforé de guidage jusqu'à une plaque de répartition (2) et sont envoyés à la plaque de répartition, et selon lequel le disque perforé de guidage (1) et l'accumulateur tubulaire (3) sont entraînés séparément,
caractérisé par le fait
que les éléments de câblage (4) sont entourés, au moins en un emplacement le long de l'accumulateur tubulaire (3), par un élément tubulaire concentrique (7,8,9), qui s'étend du disque perforé de guidage jusqu'à la plaque de répartition, de sorte que les éléments de câblage (4) roulent également sur l'élément tubulaire (7,8,9).
